# FASCICULE DE BREVET EUROPEEN

(11) **EP 1 458 946 B1**
(45) Date de publication et mention de la délivrance du brevet: **25.05.2005**
(21) Numéro de dépôt: 02805809.7
(22) Date de dépôt: 26.12.2002
(51) Int. Cl.: E05B 75/00

(54) **Etui pour menottes**
Etui Für Handschellen
Handcuff case

(30) Priorité: 27.12.2001 FR 0116918
(43) Date de publication de la demande: 22.09.2004
(73) Titulaire: Sofi Bell, 44000 Nantes (FR)
(72) Inventeur: NOUVEL DE LA FLECHE, Didier, 44000 Nantes (FR)
(74) Mandataire: Fosse, Danièle
(86) Numéro de dépôt international: PCT/FR2002/004563
(87) Numéro de publication internationale: WO 2003/056120

(56) Documents cités:
- WO-A-99/21451
- FR-A- 2 259 559
- US-A- 2 037 132
- US-A- 5 918 786

## Description

La présente invention concerne un étui pour menottes du type constitué d'un corps creux à ouverture par le dessus servant au logement des menottes et d'un rabat de fermeture du corps, ce rabat s'appliquant en position fermée, contre la face dite antérieure dudit corps

Les menottes sont aujourd'hui stockées dans un étui. Généralement la clé des menottes est stockée à l'extérieur de l'étui. Il en résulte une perte fréquente de la clé des menottes rendant l'ensemble inutilisable.

De tels étuis peuvent affecter un grand nombre de formes, comme l'illustre en particulier le brevet américain US-A-5.918.786. On connaît par ailleurs des boîtiers porte-clé à enrouleur comme l'illustre en particulier le brevet FR-A-2.259.559 ou la demande internationale WO 99/21451.

Un but de la présente invention est donc de proposer un étui à menottes dont la conception permet de disposer en permanence de la clé servant à l'ouverture/fermeture des menottes sans risque de perte de cette dernière, cette clé étant directement accessible à l'ouverture de l'étui tout en étant masquée à l'état fermé de l'étui.

Un autre but de la présente invention est de proposer un étui à menottes dont la conception permet d'associer en permanence et de manière protégée la clé à l'étui sans augmenter l'encombrement en particulier l'épaisseur dudit étui.

A cet effet, l'invention a pour objet un étui pour menottes du type constitué d'un corps creux à ouverture par le dessus servant au logement des menottes et d'un rabat de fermeture du corps, ce rabat s'appliquant en position fermée, contre la face dite antérieure dudit corps, caractérisé en ce que le rabat est muni, sur sa face intérieure, d'un boîtier porte-clé à enrouleur, ce boîtier faisant, en position fermée dudit rabat, saillie à l'intérieur du corps par l'intermédiaire d'une ouverture, de préférence une échancrure, ménagée dans la face antérieure du corps de manière à permettre le positionnement du boîtier porte-clé à enrouleur dans l'espace libre délimité par les bracelets de menottes.

Le positionnement du boîtier destiné à empêcher la perte de la clé sur le rabat de fermeture et sa coopération avec la face antérieure du bord de l'étui permettent de masquer la clé en position fermée de l'étui tout en la rendant aisément accessible en position ouverte de l'étui.

Ce positionnement permet encore de ne pas augmenter l'encombrement de l'étui par une utilisation judicieuse du volume intérieur des menottes et de faciliter la sortie des menottes de l'étui du fait de la présence d'une échancrure sur la face antérieure dudit étui.

L'invention sera bien comprise à la lecture de la description suivante d'exemples de réalisation, en référence aux dessins annexés dans lesquels :
la figure 1 représente une vue en perspective d'un étui pour menottes conforme à l'invention en position ouverte du rabat de fermeture et
la figure 2 représente une vue en perspective d'un étui pour menottes conforme à l'invention en position fermée du rabat de fermeture.

Comme mentionné ci-dessus, l'étui 1 pour menottes 10 est du type constitué d'un corps 2 creux à ouverture par le dessus servant au logement des menottes 10. La face postérieure de ce corps 2 creux est prolongée d'un rabat de fermeture du corps 2. Ce rabat 3 est relié à la face postérieure du corps 2 par une zone de pliage. L'ensemble de cet étui peut être réalisé en cuir ou en toute autre matière. Le rabat 3 de fermeture s'applique en position fermée, contre la face 2A dite antérieure dudit corps 2. De manière caractéristique à l'invention, ce rabat 3 est muni, sur sa face intérieure, d'un boîtier 5 porte-clé 6 à enrouleur. Ce boîtier 5 ne sera pas décrit en détail car il est bien connu à ceux versés dans cet art. Ce boîtier 5 fait, en position fermée du rabat 3, saillie à l'intérieur du corps 2 par l'intermédiaire d'une ouverture 4 ménagée dans la face 2A antérieure du corps 2 de manière à permettre notamment le positionnement du boîtier 5 porte-clé 6 enrouleur dans l'espace libre délimité par les bracelets des menottes 10. Cette ouverture 4, ménagée dans la face antérieure du corps, affecte de préférence la forme d'une échancrure. Cette échancrure 4 prend naissance sur le bord supérieur de la face antérieure du corps 2 de l'étui 1. Elle a pour avantage de faciliter en outre la sortie des menottes 10.

Pour empêcher toute perte de la clé, le boîtier 5 porte-clé 6 à enrouleur est fixé de manière inamovible au rabat 3 de fermeture. Ce boîtier 5 porte-clé 6 à enrouleur peut être fixé au rabat 3 par l'intermédiaire d'une liaison autorisant une rotation du boîtier sur lui-même sur 360° permettant ainsi de positionner le boîtier 5 selon les souhaits de l'utilisateur. Ce boîtier 5 porte-clé 6 à enrouleur loge à enroulement automatique un lien dont une extrémité fait saillie du boîtier 5. Cette extrémité saillante est solidarisable directement ou par l'intermédiaire d'au moins une pièce 11 de liaison à la ou les clé(s) 6 de menottes 10. Dans l'exemple représenté, la pièce 11 de liaison du lien à enroulement automatique est reliée à la clé par l'intermédiaire d'un lien supplémentaire. Grâce à la possibilité de rotation du boîtier 5 sur lui-même, il est donc possible de positionner la pièce de liaison 11 dans une position quelconque.

Pour réduire encore l'encombrement d'un tel étui, en particulier son encombrement en hauteur, la zone de liaison du rabat 3 au corps 1 comporte une portion 8 évidée à travers laquelle fait saillie au moins le verrou 10A des menottes 10 et éventuellement la chaîne reliant les bracelets de menotte entre eux. Ce corps 2 comporte encore, dans chaque zone de liaison entre paroi 2C de fond et paroi 2B latérale du corps, un évidement 9 facilitant le logement des menottes à l'intérieur du boîtier. Enfin, ce corps 2 comporte généralement, sur sa face postérieure, des moyens de fixation à la ceinture d'un porteur. Ces moyens de fixation peuvent être constitués par un passant rapporté sur la face postérieure du corps 2 ou par une double paroi de la face postérieure faisant office de passant. Enfin, le rabat 3 est maintenu en position fermée par l'intermédiaire d'un bouton pression 7 ou tout autre organe de fermeture. Ainsi, lorsque l'étui 1 pour menottes 10, objet de l'invention, est en position fermée comme l'illustre la figure 2, la clé 6 de menottes est parfaitement masquée et l'ensemble présente un encombrement réduit du fait de la possibilité de loger le boîtier 5 à l'intérieur de l'espace laissé libre par les bracelets de menottes. Lors de l'ouverture de l'étui 1, la clé 6 devient directement accessible et peut, tout en étant maintenue par l'intermédiaire de la pièce de liaison 11 au lien rétractable du boîtier 5 à enrouleur, servir à l'ouverture des menottes 10 dont l'enlèvement du boîtier est facilité grâce à la présence de l'échancrure 4. En effet, cette échancrure 4 permet à l'utilisateur d'insérer au moins un doigt dans l'espace laissé libre à l'intérieur des bracelets de menottes pour faciliter l'extraction de ces dernières hors de l'étui.

## Revendications

1. Etui (1) pour menottes (10) du type constitué d'un corps (2) creux à ouverture par le dessus servant au logement des menottes (10) et d'un rabat (3) de fermeture du corps (2), ce rabat (3) s'appliquant en position fermée, contre la face (2A) dite antérieure dudit corps (2),
**caractérisé en ce que** le rabat (3) est muni, sur sa face intérieure, d'un boîtier (5) porte-clé (6) à enrouleur, ce boîtier (5) faisant, en position fermée dudit rabat (3), saillie à l'intérieur du corps (2) par l'intermédiaire d'une ouverture (4), de préférence une échancrure, ménagée dans la face (2A) antérieure du corps (2) de manière à permettre le positionnement du boîtier (5) porte-clé (6) à enrouleur dans l'espace libre délimité par les bracelets de menottes (10).

2. Etui (1) pour menottes (10) selon la revendication 1,
**caractérisé en ce que** l'échancrure (4) prend naissance sur le bord supérieur de la face antérieure du corps (2) de l'étui (1).

3. Etui (1) pour menottes (10) selon l'une des revendications 1 et 2,
**caractérisé en ce que** la zone de liaison du rabat (3) au corps (2) comporte une portion (8) évidée à travers laquelle fait saillie au moins le verrou (10A) des menottes (10).

4. Etui (1) pour menottes (10) selon l'une des revendications 1 à 3,
**caractérisé en ce que** le rabat (3) est maintenu en position fermée par l'intermédiaire d'un bouton pression (7).

5. Etui (1) pour menottes (10) selon l'une des revendications 1 à 4,
**caractérisé en ce que** le corps (2) comporte, sur sa face postérieure, des moyens de fixation à la ceinture d'un porteur.

6. Etui (1) pour menottes (10) selon l'une des revendications 1 à 5,
**caractérisé en ce que** le corps (2) comporte, dans chaque zone de liaison entre paroi (2C) de fond et paroi (2B) latérale du corps, un évidement (9).

7. Etui (1) pour menottes (10) selon l'une des revendications 1 à 6,
**caractérisé en ce que** le boîtier (5) porte-clé (6) à enrouleur est fixé de manière inamovible au rabat (3).

8. Etui (1) pour menottes (10) selon l'une des revendications 1 à 7,
**caractérisé en ce que** le boîtier (5) porte-clé (6) à enrouleur est fixé au rabat (3) par l'intermédiaire d'une liaison autorisant une rotation du boîtier sur lui-même.

9. Etui (1) pour menottes (10) selon l'une des revendications 1 à 8,
**caractérisé en ce que** le boîtier (5) porte-clé (6) à enrouleur loge à enroulement automatique un lien dont une extrémité faisant saillie du boîtier (5) est solidarisable directement ou par l'intermédiaire d'au moins une pièce (11) de liaison à la ou les clé(s) (6) de menottes (10).

## Patentansprüche

1. Etui (1) für Handschellen (10), bestehend aus einem nach oben offenen Hohlkörper (2), der zur Unterbringung der Handschellen (10) dient, und einem Überschlag (3) zum Schließen des Körpers (2), welcher in geschlossener Stellung an der so genannten Vorderseite (2A) des genannten Körpers (2) zur Anlage kommt,
**dadurch gekennzeichnet, dass** der Überschlag (3) innenseitig mit einem als Schlüsselträger (6) dienenden Gehäuse (5) mit Aufrollautomatik versehen ist, wobei dieses Gehäuse (5) in der geschlossenen Stellung des genannten Überschlages (3) in das Innere des Körpers (2) durch eine Öffnung (4), vorzugsweise einen Ausschnitt ragt, welche in der Vorderseite (2A) des Körpers (2) derart ausgebildet ist, dass die Positionierung des als Schlüsselträger (6) dienenden Gehäuses (5) mit Aufrollautomatik in dem von den Ringen von Handschellen (10) begrenzten freien Raum ermöglicht wird.

2. Etui (1) für Handschellen (10) nach Anspruch 1, **dadurch gekennzeichnet, dass** der Ausschnitt (4) an dem oberen Rand der Vorderseite des Körpers (2) des Etuis (1) ansetzt.

3. Etui (1) für Handschellen (10) nach einem der Ansprüche 1 und 2, **dadurch gekennzeichnet, dass** der Bereich der Verbindung zwischen dem Überschlag (3) und dem Körper (2) einen ausgesparten Abschnitt (8) aufweist, durch welchen mindestens die Sicherung (10A) der Handschellen (10) ragt.

4. Etui (1) für Handschellen (10) nach einem der Ansprüche 1 bis 3, **dadurch gekennzeichnet, dass** der Überschlag (3) durch einen Druckknopf (7) in der geschlossenen Stellung gehalten ist.

5. Etui (1) für Handschellen (10) nach einem der Ansprüche 1 bis 4, **dadurch gekennzeichnet, dass** der Körper (2) auf seiner Rückseite Mittel zur Befestigung an dem Gürtel eines Trägers aufweist.

6. Etui (1) für Handschellen (10) nach einem der Ansprüche 1 bis 5, **dadurch gekennzeichnet, dass** der Körper (2) in jedem Bereich der Verbindung zwischen Bodenwand (2C) und Seitenwand (2B) des Körpers eine Aussparung (9) aufweist.

7. Etui (1) für Handschellen (10) nach einem der Ansprüche 1 bis 6, **dadurch gekennzeichnet, dass** das als Schlüsselträger (6) dienende Gehäuse (5) mit Aufrollautomatik unlösbar an dem Überschlag (3) befestigt ist.

8. Etui (1) für Handschellen (10) nach einem der Ansprüche 1 bis 7, **dadurch gekennzeichnet, dass** das als Schlüsselträger (6) dienende Gehäuse (5) mit Aufrollautomatik über eine eine Drehung des Gehäuses um sich selbst ermöglichende Verbindung an dem Überschlag (3) befestigt ist.

9. Etui (1) für Handschellen (10) nach einem der Ansprüche 1 bis 8, **dadurch gekennzeichnet, dass** in dem als Schlüsselträger (6) dienenden Gehäuse (5) mit Aufrollautomatik selbstaufrollend ein Verbindungsteil untergebracht ist, dessen eines in Bezug auf das Gehäuse (5) vorspringendes Ende unmittelbar oder über mindestens ein verbindungsstück (11) mit dem oder mit den Schlüssel(n) (6) von Handschellen (10) fest verbunden werden kann.

## Claims

1. Case (1) for handcuffs (10) of the type comprising a hollow body (2) with a top opening serving to house the handcuffs (10) and a flap (3) for closing the body (2), this flap (3) fitting, in the closed position, against the so-called front face (2A) of said body (2), **characterised in that** the flap (3) is provided, on its interior face, with a compartment (5) for a roll-up key ring (6), this compartment (5) projecting, in the closed position of said flap (3), into the interior of the body (2) through the intermediary of an opening (4), preferably a cut-out portion, provided in the front face (2A) of the body (2) so as to permit the positioning of the compartment (5) for a roll-up key ring (6) in the free space defined by the handcuff bracelets (10).

2. Case (1) for handcuffs (10) according to claim 1, **characterised in that** the cut-out portion (4) commences on the upper edge of the front face of the body (2) of the case (1).

3. Case (1) for handcuffs (10) according to one of claims 1 and 2, **characterised in that** the zone for connecting the flap (3) to the body (2) includes a hollowed-out portion (8), through which projects at least the bolt (10A) of the handcuffs (10).

4. Case (1) for handcuffs (10) according to one of claims 1 to 3, **characterised in that** the flap (3) is kept in the closed position through the intermediary of a push-button (7).

5. Case (1) for handcuffs (10) according to one of claims 1 to 4, **characterised in that** the body (2) includes, on its rear face, means for securement to the belt of a wearer.

6. Case (1) for handcuffs (10) according to one of claims 1 to 5, **characterised in that** the body (2) includes an aperture (9) in each zone for connection between bottom wall (2C) and lateral wall (2B) of the body.

7. Case (1) for handcuffs (10) according to one of claims 1 to 6, **characterised in that** the compartment (5) for a roll-up key-ring (6) is secured to the flap (3) in a non-detachable manner.

8. Case (1) for handcuffs (10) according to one of claims 1 to 7, **characterised in that** the compartment (5) for a roll-up key-ring (6) is secured to the flap (3) through the intermediary of a connection which permits the compartment to rotate on itself.

9. Case (1) for handcuffs (10) according to one of claims 1 to 8, **characterised in that** the compartment (5) for a roll-up key ring (6) accommodates, by automatic rolling, a link, of which one end, which protrudes from the compartment (5), can be interlocked directly or through the intermediary of at least one connecting piece (11) to the key or keys (6) for the handcuffs (10).
